# EUROPÄISCHE PATENTSCHRIFT

(11) **EP 1 730 389 B1**
(45) Veröffentlichungstag und Bekanntmachung des Hinweises auf die Patenterteilung: **09.12.2009**
(21) Anmeldenummer: 05717155.5
(22) Anmeldetag: 29.03.2005
(51) Int. Cl.: F01D 5/18

(54) **VORRICHTUNG ZUR KÜHLLUFTBEAUFSCHLAGUNG EINER LAUFSCHAUFEL**
DEVICE FOR SUPPLYING COOLING AIR TO A MOVING BLADE
DISPOSITIF POUR ALIMENTER UNE AUBE EN AIR DE REFROIDISSEMENT

(30) Priorität: 30.03.2004 DE 102004015609
(43) Veröffentlichungstag der Anmeldung: 13.12.2006
(73) Patentinhaber: Alstom Technology Ltd, 5400 Baden (CH)
(72) Erfinder: TSCHUOR, Remigi, CH-5210 Windisch (CH); NEUHOFF, Heinz, 79761 Waldshut-Tiengen (DE); STRELKOV, Iouri (Alexandrovich), Moscow, 125047 (RU)
(86) Internationale Anmeldenummer: PCT/EP2005/051411
(87) Internationale Veröffentlichungsnummer: WO 2005/095761

(56) Entgegenhaltungen:
- EP-A- 0 340 149
- WO-A-02/086291
- DE-A1-102004 011 151
- GB-A- 1 605 282
- US-A- 4 236 870
- US-A- 4 626 169

## Beschreibung

### Stand der Technik

Die Erfindung betrifft eine Vorrichtung zur Kühlluftbeaufschlagung einer Laufschaufel wie sie im Oberbegriff des Anspruchs 1 definiert wird. Eine solche Vorrichtung ist z.B. aus der EP-A- 0 340 149 bekannt Rotationsmaschinen, beispielsweise Turbo- oder Verdichterstufen von Gas- oder Dampfturbinenanlagen weisen zur gezielten Expansion oder Kompression von Gasen oder Gasgemischen in der Regel feststehende Leit- und um eine Rotationsachse drehende Laufschaufeln auf, die zumeist hohen Prozesstemperaturen ausgesetzt sind und somit hohen thermischen Belastungen standhalten müssen. Neben der thermischen Belastung sind es insbesondere die um die Rotationsachse drehenden Laufschaufeln, die zusätzlich hohen, aufgrund der Zentrifugalkräfte hervorgerufenen mechanischen Belastungen ausgesetzt sind.

Im Bestreben den Wirkungsgrad derartiger Wärmekraftmaschinen zu verbessern, werden zumeist Maßnahmen getroffen, durch die die rotierenden Komponenten aufgrund zunehmenden Prozesstemperaturen und erhöhten Rotationsgeschwindigkeiten stets größer werden thermischen und mechanischen Belastungen ausgesetzt werden. Diesen Bestrebungen sind jedoch aufgrund der eingesetzten Materialien, aus denen vor allem die rotierenden Anlagenkomponenten gefertigt sind, physikalische Belastungsgrenzen gesetzt. Um dennoch weitere Optimierungen hinsichtlich des Wirkungsgrades vornehmen zu können wird nach Wegen gesucht, insbesondere die Hitze exponierten und Zentrifugalkraft beaufschlagten Anlagenkomponenten effektiv zu kühlen. Hierzu ist bereits eine Reihe von Vorschlägen bekannt, mit denen Laufschaufeln in Rotationsmaschinen mit Kühlluft beaufschlagt werden. Typischerweise weist eine derartig ausgebildete Laufschaufel zu Zwecken ihrer rotorseitigen Befestigung einen tannenzapfenartig strukturierten Laufschaufelfuss auf, an den sich radialwärts das Laufschaufelblatt anschließt. Zu Kühlzwecken ist der Laufschaufelfuss vorzugsweise mit einer Vielzahl von radialwärts orientierten Kühlkanälen durchsetzt, die sich zur effektiven Kühlung der Laufschaufel innwandig durch die gesamte Erstreckung des Laufschaufelblattes erstrecken. Zur Kühllufteinspeisung dienen rotorseitig vorgesehene Kühlluftspeisekanäle, durch die Kühlluft in die den Laufschaufelfuss radial durchsetzenden Kühlkanäle eingespeist wird. Ein derartiges Kühlluftversorgungssystem setzt somit einen über eine Vielzahl von radial orientierten Kühlluftkanälen aufweisenden Rotor voraus, dessen einzelne Kühlkanäle exakt durch entsprechende Positionierung der einzelnen Laufschaufeln in Flucht mit den im Laufschaufelfuss vorgesehenen radialen Kühlkanälen gebracht werden müssen. Bereits geringste Dejustierungen zwischen Laufschaufelfuss und Rotoreinheit können eine wirksame Kühlung der Laufschaufel nachhaltig beeinträchtigen, durch die Lebensdauer der Laufschaufel erheblich reduziert wird.

Alternativ zur radialen Kühlluftversorgung einer Laufschaufel über ein rotorseitiges Kühlluftversorgungssystem ist vorgeschlagen worden, die Kühlluftversorgung über einen den Laufschaufelfuss axialwärts durchsetzten Kühlluftversorgungskanal vorzunehmen. Hierbei gelangt ein Kühlluftspeisestrom in den axialwärts orientierten Kühlluftversorgungskanal innerhalb des Laufschaufelfusses, von dem aus einzelne radialwärts in das Laufschaufelblatt hineinragende Kühlluftkanäle abzweigen. Da Laufschaufeln in aller Regel im Rahmen eines Giessverfahrens hergestellt werden, bedient man sich zur Ausbildung derartiger in einem Gussteil innen liegender Hohlräume der so genannten Gusskem-Technik, die es insbesondere ermöglicht den den Laufschaufelfuss axialwärts durchragenden Kühlluftversorgungskanal sowie die einzelnen, das Laufschaufelblatt innenliegend radial wenigstens teilweise durchsetzenden einzelnen Kühlkanäle, herzustellen. Es zeigt sich jedoch, dass für eine optimierte Verteilung des Kühlluftspeisestromes innerhalb des axial orientierten Kühlluftversorgungskanals Strömungskulissen vorzusehen sind, die den axial gerichteten Kühlluftspeisestrom in die sich radialwärts erstreckenden Kühlkanäle innerhalb des Laufschaufelblattes umlenken sollen. Herstellungsbedingt sind jedoch den hierfür vorzusehenden Strömungskulissen, die sowohl eine Richtungsänderung sowie auch eine Strömungsaufteilung der in den Schaufelfuss axial gerichteten Kühlluftspeisestrom bedingen, herstellungsbedingter Strukturformtoleranzen unterworfen, durch die eine exakte Führung und Aufteilung der Kühlluftströmung auf die einzelnen sich radial längs des Laufschaufelblattes erstreckenden Kühlkanäle nur mit einer unbefriedigenden Genauigkeit möglich ist.

Hier soll die Erfindung Abhilfe schaffen, so dass der Erfindung die Aufgabe zugrunde liegt, die Kühlluftverteilung auf die einzelnen radial orientierten Kühlkanäle innerhalb einer Laufschaufel zu optimieren. Auch sollen die hierfür zu treffenden Maßnahmen keine kostenaufwendigen Herstellungs- oder Montageschritte verursachen und über robuste Eigenschaften verfügen, die den hohen Anforderungen bezüglich thermischer sowie auch mechanischer Belastung innerhalb derartiger um eine Drehachse rotierender Komponenten standhalten zu können.

### Darstellung der Erfindung

Die Lösung der der Erfindung zugrunde liegenden Aufgabe ist im Anspruch 1 angegeben. Vorteilhafte Weiterbildungen sind Gegenstand der Unteransprüche sowie der Beschreibung unter Bezugnahme auf die Ausführungsbeispiele zu entnehmen.

Zur einfacheren Darstellung und Beschreibung des Erfindungsgedankens beziehen sich die weiteren Ausführungen auf den Fall einer Laufschaufel, die längs einer Rotoreinheit eines Gas- oder Dampfturbinenanlage montiert ist und in einer Turbostufe oder Verdichterstufe einsetzbar ist. Selbstverständlich soll durch diese Bezugnahme der allgemeine Erfindungsgedanke nicht eingeschränkt werden, der sich auch auf altemaive Anlagenkomponenten, die vergleichbaren Belastungen ausgesetzt sind, bezieht.

Die vorzugsweise aus temperaturbeständigem Flachmaterial gefertigte Verteilplatte sieht längs ihrer Erstreckung jeweils korrespondierend zu den sich radial erstreckenden Kühlkanalbereichen Durchtrittsöffnungen vor, jeweils mit Öffnungsdurchmessem, durch die der Volumenstrom an Kühlluft, der in die einzelnen Kühlkanalbereiche gelangt vorgebbar ist. Mit Hilfe der Verteilplatte ist es somit möglich, vorab berechnete an die jeweilige rotierende Laufschaufel angepasste Volumenanteile an Kühlluft auf die einzelnen sich radialwärts Laufschaufelblatt erstreckenden Kühlkanalbereiche aufzuteilen. Eine derartig exakte Aufteilung der Kühlluftströmung ist aufgrund der mit dem Giessverfahren unvermeidbar verbundenen Fertigungstoleranzen unter ausschließlicher Nutzung giesstechnisch hergestellter Strömungskulissen nicht möglich.

Um den Montageaufwand zum Einbringen der Verteilplatte längs der sich axialwärts durch den Komponentenfuss erstreckenden Kühlversorgungskanal möglichst gering zu halten und zugleich Voraussetzungen für einen exakten Sitz und eine exakte Positionierung der Verteilplatte relativ zu den wenigstens einen sich radialwärts erstreckenden Kühlkanalbereich zu schaffen, sind innerhalb des Kühlluftversorgungskanals wenigstens zwei axialwärts voneinander beabstandete Schulterelemente vorgesehen, die radialseitig dem Öffnungsrand der Öffnung des zumindest einen Kühlkanalbereich leicht beabstandet gegenüberliegt, und mit diesem einen Einschubschlitz begrenzt, in den durch axialwärtiges Einschieben in den Kühlluftversorgungskanal die Verteilplatte einen vorzugsweise bündigen Paßsitz erfährt. An dieser Stelle ist anzumerken, dass vorzugsweise mehrere das Laufschaufelblatt radialwärts durchsetzende Kühlkanalbereiche vorgesehen sind, die durch Zwischenwände voneinander getrennt angeordnet sind. Im Bereich des sich axial im Laufschaufelfuss erstreckenden Kühlluftversorgungskanals münden die Zwischenwände über jeweils einen zum Kühlluftversorgungskanal zugewandt orientierten Öffnungsrand, der die Öffnung des jeweiligen sich radialwärts ersteckenden Kühlkanalbereichs umschließt. Mit diesem Öffnungsrand gilt es zumindest im Zustand der Rotation eine fluiddichte Verbindung zur Verteilplatte zu schaffen, um mögliche Leckageströme zwischen Verteilplatte und Öffnungsrand vollkommen auszuschließen.

Durch die sich im Wege der Rotation selbstständig einstellende, fluiddichte Verbindung zwischen Verteilplatte und dem Öffnungsrand der Öffnung des wenigstens einen sich radialwärts erstreckenden Kühlkanalbereiches, ist es nicht erforderlich, toleranzfreie Spaltmaße für den Einschubschlitz, der zwischen den Schulterelementen und dem wenigstens einen Öffnungsrand begrenzt wird, vorzusehen, eine Forderung, der mit herkömmlichen Giessverfahren ohnehin nicht nachgekommen werden kann.

Um der Forderung nachzukommen, zumindest bei Rotation für eine fluiddichte Verbindung zwischen Verteilerplatte und den entsprechenden Öffnungsrändern zu sorgen, gilt es die Verteilerplatte aus einem Material sowie mit einer Materialstärke zu fertigen, so dass das Biegemoment der Verteilplatte durch die im Wege der Rotation entstehenden und an der Verteilplatte angreifenden Zentrifugalkräfte überschritten wird und sich die Verteilplatte an die Gussgeometrie der Öffnungsränder regelrecht anzuschmiegen vermag. Dieser Anschmiegevorgang kann in einer weiteren bevorzugten Ausbildungsform zudem dadurch unterstützt werden, in dem die Verteilerplatte lokal begrenzte Materialschwächungen, beispielsweise in Form mechanischer Einkerbungen oder Risse verfügt. Auch können derartige Materialschwächungen durch gezieltes Ändern der Gefügestruktur in der Verteilplatte erzeugt werden. Derartige Stellen herabgesetzter Festigkeiten werden längs der Verteilplatte verteilt angeordnet, vorzugsweise in Bereichen nahe der Öffnungsränder, an denen es gilt eine fluiddichte Verbindung herzustellen.

Auch kann es in einigen Fällen vorteilhaft sein, die Verteilplatte zumindest endseitig an einem Ende oder beiden Enden mit der inneren Gefügestruktur des Laufschaufelfusses im Bereich des Kühlluftversorgungskanals fest zu verfügen, beispielsweise im Wege einer Löt- oder Schweißverbindung. Die hierfür erforderlichen Fügestellen sind zu Montagezwecken axialwärts durch den Kühlluftversorgungskanal leicht zugänglich, so dass der hierfür erforderliche Montageaufwand nicht wesentlich erhöht wird.

Da, wie im weiteren anhand eines Ausführungsbeispieles noch näher erläutert wird, der sich axialwärts durch den Laufschaufelfuss vollständig erstreckende Kühlluftversorgungskanal in Bezug auf den Laufschaufelfuss beidseitig offen ausgebildet ist, ist es erforderlich eine axialseitige Öffnung fluiddicht zu verschließen.

Eine einfachste Ausführungsform sieht vor, durch entsprechendes Umbiegen eines Endbereiches der Verteilplatte einen stirnseitigen Abschluß des Kühlluftversorgungskanales zu schaffen, wobei die Verteilplatte zumindest im Bereich ihres endseitig umgebogenen Plattenabschnittes mit der Innenwand des Kühlluftversorgungskanals zu verschweißen oder zu verlöten ist. Eine diesbezügliche Fixierung könnte sich jedoch nachteilhaft auf die geforderte sich zumindest im Zustand der Rotation einstellende fluiddichte Verbindung zwischen der Verteilplatte und dem wenigstens einen Öffnungsrand auswirken, so dass eine weitere bevorzugte Ausführungsform anstelle einer festen Verfügung der Verteilplatte im Bereich des umgebogenen Verteilplattenabschnittes eine gesonderte Abschlußplatte vorsieht, die den Kühlluftversorgungskanal axialwärts einseitig fluiddicht abschliesst. Hierzu bietet es sich an, die an die Querschnittskontur des Kühlluftversorgungskanals angepaßte Abschlußplatte über Löt- oder Schweißverbindungen mit dem Laufschaufelfuss fluiddicht zu verfügen.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnung exemplarisch beschrieben. Es zeigen:
- Fig. 1: Querschnitt durch eine Laufschaufel einer Gasturbinenanlage,
- Fig. 2: detaillierte Querschnittsdarstellung durch den Fussbereich einer Laufschaufel,
- Fig. 3: Detaildarstellung bezüglich einer den Kühlluftversorgungskanal axialwärts gasdicht abschließenden Abschlußplatte,
- Fig.4 a-d: Ansichten alternativ ausgebildeter Verteitplatten sowie
- Fig. 5: Alternative Verteilplatte innerhalb eines Laufschaufelfusses.

### Wege zur Ausführung der Erfindung, gewerbliche Verwendbarkeit

In Figur 1 ist der Querschnitt durch eine Laufschaufel 1 dargestellt, die um eine Drehachse 2 einer in einer Gasturbinenanordnung integrierten Rotoreinheit drehbar angeordnet ist. Die Laufschaufel 1 weist einen Laufschaufelfuss 3 auf, der über eine entsprechend ausgebildete Fügekontur (Tannenbaumstruktur - nicht dargestellt) kraftschlüssig mit der nicht weiter dargestellten Rotoreinheit verbindbar ist. Radialwärts schließt sich an den Laufschaufelfuss 3 das Laufschaufelblatt 4 an, in dessen Inneren Kühlkanalbereiche K1 bis K4 vorgesehen sind. Im Bereich des Laufschaufelfusses 3 erstreckt sich ein axialwärts, d.h. parallel zur Drehachse 2, orientierter Kühlluftversorgungskanal 5, der zunächst die gesamte axiale Breite des Schaufelfusses 3 durchragt. Im Inneren des Kühlluftversorgungskanals 5 sind sogenannte Schulterelemente 6 vorgesehen, die im Wege des Giessverfahrens, mit dem die gesamte Laufschaufel 1 herstellbar ist, aus dem Gussmaterial herausgearbeitet sind, aus dem das übrige Laufschaufelmaterial besteht. Die Schulterelemente 6 weisen obere Flächenabschnitte 61 auf, die jeweils radialseitig so genannten Öffnungsrändern 71 leicht beabstandet gegenüber liegen. Die Öffnungsränder 71 umgeben zum Kühlversorgungskanal 5 zugewandte Öffnungen 7, an die sich radialseitig die Kühlkanalbereiche K1 und K2 anschließen, die jeweils von Kühlkanalbereichswänden 72 begrenzt sind. Gleichsam dem Kühlversorgungskanal 5 sind auch die im Inneren der im Laufschaufelblatt vorgesehenen Kühlkanalbereiche K1 bis K4 im Wege des Giessverfahrens herstellbar, durch Vorsehen eines geeignet modellierten Verdrängungskerns, der als Platzhalter für die jeweiligen Hohlräume dient und während des Giessprozesses in der Gussform eingebracht wird.

Zur Strömungsführung aber insbesondere zur Strömungsdimensionierung der durch die Kühlkanalbereiche K1, K2, K3 und K4 hindurch tretenden Kühlluftströmung ist eine Verteilplatte 8 vorgesehen, in der entsprechend positionierte und dimensionierte Durchtrittsöffnungen 81 eingebracht sind. Die Durchtrittsöffnungen 81 sind entsprechend im Öffnungsbereich der Öffnungen 7 vorgesehen.

Im gezeigten Ausführungsbeispiel gemäß Figur 1 gilt es den axialwärts über den Kühlluftversorgungskanal 5 zugeführten Kühlluftspeisestrom gezielt in die Kühlkanalbereiche K1 und K2 einzuspeisen. Die über die im Öffnungsbereich des Kühlkanalbereiches K1 vorgesehenen Durchtrittsöffnungen 81 ermöglichen eine Kühlluftströmung radialseits durch den Kühlkanal K1 der an der oberen Flanke des Laufschaufelblattes 4 eine Austrittsöffnung A vorsieht, durch die die Kühlluft in den Heissgaskanal H entweicht. Demgegenüber wird die über die Durchtrittsöffnungen 81 in den Kühlkanalbereich K2 eintretende Kühlluft größtenteils durch entsprechende Strömungsleitmittel 9 in den Kühlkanalbereich K3 umgeleitet, an den sich in Strömungsrichtung (siehe Strömungspfeile) der Kühlkanalbereich K4 anschließt. Im Verbindungsbereich des Kühlkanalbereiches K3 und K4 sorgt die Verteilplatte 8 dafür, dass der im Kühlkanalbereich K3 nach unten strömende Kühlluftstrom gesamtheitlich in den sich radialseits nach oben erstreckenden Kühlkanalbereich K4 umgelenkt wird. Hierfür ist es erforderlich, dass sich die Verteilplatte 8 gas- bzw. fluiddicht an die entsprechenden Öffnungsränder 71 sowie die Randkontur 10 anschmiegt. Zugleich gilt es dafür Sorge zu tragen, dass keinerlei Leckageströme zwischen der Verteilplatte 8 und den Öffnungsrändern 71 auftreten. Um dies zu gewährleisten gilt es die Verteilplatte 8 derart zu dimensionieren und hinsichtlich ihres Plattenmaterials auszuwählen, dass sie von den durch die Rotation um die Drehachse 2 hervorgerufenen Zentrifugalkräfte fest an die entsprechenden Öffnungsränder 71 sowie die Randkontur 10 fluiddicht bündig gepresst wird. Die Verteilplatte 8 liegt dabei lose in dem zwischen den Flächenabschnitten 61 der Schulterelemente 6 und den Öffnungsrändern 71 sowie der Randkontur 10 begrenzten Eintrittsschlitz 11 (siehe Figur 2).

Für einen einseitig axialen, gasdichten Abschluss des Kühlluftversorgungskanals 5 sorgt eine Abschlussplatte 12, die fest mit dem Laufschaufelfuss 3 im Wege einer Schweiß- oder Lötverbindung verfügt ist.

Figur 2 zeigt eine Detaildarstellung der in den sich axialwärts erstreckenden Kühlluftversorgungskanal 5 eingebrachten Verteilplatte 8. Wie bereits erwähnt, werden die im Inneren des Kühltuftversorgungskanals 5 vorhandenen Schulterelemente 6 sowie die einzelnen Kühlkanalbereiche K1 bis K4, d.h. die Kühlkanalbereichswände 72 mit den entsprechenden Öffnungsrändern 71 im Wege des Giessverfahrens gemeinsam hergestellt. Die Öffnungsränder 71 schliessen mit den Oberflächenabschnitten 61 der Schulterelemente 6 einen Einschubschlitz 11 ein, längs dem die im Ausgangszustand ebenflächig geformte Verteilplatte 8 axialwärts einschiebbar ist. Nach Einschieben der Verteilplatte 8 in der in Figur 2 dargestellten Form innerhalb des Kühlluftversorgungskanals 5, werden zur weitgehend axialen und radialen Fixierung der Verteilplatte 8 innerhalb des Einschubschlitzes 11 die Endbereiche der Verteilplatte 8 in der in Figur 2 angegebenen Weise umgebogen. Die Verteilplatte 8 verbleibt ansonsten lose aufliegend auf den Flächenabschnitten 61 der Schulterelemente 6. Um den Kühlluftversorgungskanal 5 einseitig axialwärts fluiddicht abzuschließen, wird eine Abschlussplatte 12 auf die in Figur 2 linke Eintrittsöffnung in den Kühlluftversorgungskanal 5 eingesetzt und in Randbereichen mit dem Laufschaufelfuss 3 verschweißt bzw. verlötet. Durch den einseitigen, gasdichten Abschluss des Kühlluftversorgungskanals 5 erfährt die von der rechten Seite in den Kühlluftversorgungskanal 5 eintretende Kühlluftspeiseströmung S eine sich innerhalb des Kühlluftversorgungskanals 5 ausbildende Stauwirkung, wodurch der Kühlluftspeisestrom S durch die in der Verteilplatte 8 vorgesehenen Durchtrittsöffnungen 81 hindurch getrieben wird. Größe und Anordnung der einzelnen Durchtrittsöffnungen 81 definieren den Volumenstrom der in die jeweiligen Kühlkanalbereiche K1 und K2 eintretenden Kühlluftströmung. Durch die sich während der Rotation ausbildende fluiddicht innige Verbindung zwischen der Verteilplatte 8 und den Randbereichen 71 die die jeweiligen Öffnungen 7 der Kühlkanalbereiche K1 und K2 umgeben, werden jegliche Leckageströmungen, die sich zwischen der Verteilplatte 8 und den Randbereichen 71 ausbilden könnten, unterbunden. Auf diese Weise ist gewährleistet, dass die Kühlluftströmung ausschließlich längs der im Inneren des Laufschaufelblattes vorgesehenen Kühlkanalbereiche K1 bis K4 verlustfrei geführt wird.

Figur 3 zeigt eine weitere Detaildarstellung der mit dem axialen Endbereich des Kühlluftversorgungskanals 5 fluiddicht verschweißten Abschlussplatte 12. Die Abschlussplatte 12 sitzt in einer entsprechend gegenkonturierten Ausnehmung 13 innerhalb des Laufschaufelfusses 3 und ist mit diesem fluiddicht verschweißt. Ebenso aus der Bilddarstellung in Figur 3 kann entnommen werden, dass die Verteilplatte 8 lose innerhalb des Einschubschlitzes 11 auf dem Schulterelement 6 aufliegt. Erst im Wege der Rotation und den damit entstehenden Zentrifugalkräften wird die Verteilplatte 8 radialwärts angehoben und gerät somit in Kontakt mit der Randkontur 10, mit dem sie eine entsprechend fluiddichte Verbindung eingeht. Auf diese Weise wird vermieden, dass Kühlluft an dieser Stelle aus dem Kühlkanalbereich K4 in den Kühlluftversorgungskanal 5 zurückgelangen kann.

In den Figuren 4 a-d jeweils zwei unterschiedliche Ausbildungsformen für eine Verteilplatte 8 dargestellt. Figuren 4a und b zeigen eine Drauf- und Seitensichtdarstellung einer ersten Verteilplatte 8, deren geometrische Abmessungen an den vorstehend beschriebenen Einschubschlitz 11 angepasst sind. Die Verteilerplatte 8 ist aus einem hitzebeständigen Flachmaterial gefertigt und zu Montagezwecken zunächst auf einer Seite eben ausgebildet (siehe Figur 4a). Ferner verfügt die Verteilplatte 8 über Durchtrittsöffnungen 81, deren Anordnung, Form und Größe das Kühlluftvolumen bestimmt, das durch die Kühlkanalbereiche K1 bis K4 befördert wird.

Zu Montagezwecken gilt es die auf einer Seite eben ausgebildete Verteilerplatte 8 zwischen die Öffnungsränder 71 und den Flächenabschnitten 61 der Schulterelemente 6 axialwärts einzuschieben und nach vollständigem Einführen in den Kühlluftversorgungskanal 5 an einem Endabschnitt 82 oder 83 in der vorstehend beschriebenen Weise entsprechend umzubiegen. Siehe hierzu die Seitensichtdarstellung in Figur 4b. Wie bereits eingangs erwähnt sind die Dimensionen der Verteilplatte 8 sowie das Material derart gewählt, dass zumindest lokale Durchbiegungen an der Verteilplatte 8 im Bereich der Öffnungsränder 71 auftreten können, damit die Verteilplatte 8 eine fluiddichte Verbindung mit den Öffnungsrändern 71 eingehen kann. Um das Biegevermögen der Verteilplatte 8, insbesondere in Bereichen, die den Öffnungsrändern 71 gegenüberliegen, zu verbessern, dienen gemäß dem Ausführungsbeispiel in Figur 4c und d lokale Materialschwächungen in Form von Einkerbungen 15 längs der Verteilplatte 8 vorgesehen werden. Durch die gezielt vorgenommenen lokal begrenzten Einkerbungen 15 kann die Biegesteifigkeit der Verteilplatte 8 zumindest lokal reduziert werden, um ein lokales Anschmiegen der Verteilplatte 8 an die Öffnungsränder 71 zu optimieren. Ebenso sieht das Ausführungsbeispiel in Figur 4 c und 4d jeweils unterschiedlich dimensionierte Durchtrittsöffnungen 81 für die Kühllufteinspeisung in die Kühlkanalabschnitte K1 und K2 vor. So wird der Kühlkanalbereich K1 mit wesentlich weniger Kühlluft beaufschlagt als der Kühlkanalbereich K2.

Die vorstehend beschriebenen Maßnahmen dienen der bevorzugten losen Lagerung der Verteilplatte 8 innerhalb des Kühlversorgungskanals 5, wobei die Verteilplatte 8 lediglich innerhalb des Einschubschlitzes 11 einerseits durch die Schulterelemente 6 und andererseits durch die Öffnungsränder 71 respektive die Randkontur 10 räumlich fixiert wird. Montageaufwendige Schweissvorgänge sind auf diese Weise vollständig vermeidbar, können jedoch bei Bedarf lokal vorgesehen werden.

Figur 5 zeigt einen Teilquerschnitt durch den Fussbereich 3 einer Laufschaufel 1, die gemäß den vorstehenden Ausführungen ausgebildet ist. Längs des Kühltuftversorgungskanals 5 ist lediglich ein einziger Kühlkanalbereich K1 vorgesehen, in den Kühlluft aus den Kühlluftversorgungskanal 5 gezielt abgezeigt werden soll. Dieser folgt über entsprechend vorgesehene Durchtrittsöffnungen in der axial eingefügten Verteilplatte 8, die an geeigneten Stellen längs der Verteilplatte 8 über das Biegevermögen verbessernde Einkerbungen 14 verfügt.

### Bezugszeichenliste

- 1: Laufschaufel
- 2: Drehachse
- 3: Laufschaufelfuss
- 4: Schaufelblatt
- 5: Kühlluftversorgungskanal
- 6: Schulterelemente
- 61: Flächenabschnitt
- 7: Öffnung
- 71: Öffnungsrand
- 72: Kühlkanalzwischenwand
- 8: Verteilplatte
- 81: Durchtrittsöffnung
- 82,83: Endabschnitte
- 9: Umlenkelemente
- 10: Randkontur
- 11: Einschubschlitz
- 12: Abschlussplatte
- 13: Ausnehmung
- 14: Einkerbungen

## Patentansprüche

1. Vorrichtung zur inwandigen Kühlluftbeaufschlagung einer um eine Drehachse (2) rotierenden Komponente, insbesondere eine Laufschaufel (1) in einer Rotationsmaschine, mit einem Komponentenfuss (3), der drehfest an eine Rotoreinheit befestigbar ist, an den sich einstückig radialwärts erstreckend ein Komponentenblatt (4) anschließt, in dem wenigstens sich ein längs zur Drehachse (2) radialwärts erstreckender Kühlkanalbereich (K1) vorgesehen ist, der im Bereich des Komponentenfusses (3) über eine Öffnung 7 in einen den Komponentenfuss (3) längs zur Drehachse (2) wenigstens teilweise durchsetzenden Kühlluftversorgungskanal (5) mündet, und eine Verteilplatte (8) im Bereich des Kühlluftversorgungskanals (5) derart vorgesehen ist, dass die Verteilplatte (8) eine mit einem die Öffnung (7) des Kühlkanalbereiches (K1) umgebenden Öffnungsrand (71) zumindest während der Rotation der Komponente um die Drehachse (2) eine fluiddichte Verbindung eingeht und im Bereich der Öffnung (7) des zumindest einen Kühlkanalbereiches (K1) wenigstens eine Durchtrittsöffnung (81) vorsieht, durch die Kühlluft aus dem axialen Kühlluftversorgungskanal (5) in den radialen Kühlkanalbereich (K1) gelangt,
**dadurch gekennzeichnet, dass** innerhalb des Kühlluftversorgungskanals (5) wenigstens zwei axialwärts voneinander beabstandete Schulterelemente (6) vorgesehen sind, die jeweils zu einem Öffnungsrand (71) radialwärts gegenüberliegend angeordnet sind und mit diesem einen für die Verteilplatte (8) vorgesehenen Einschubschlitz (11) einschliessen.

2. Vorrichtung nach Anspruch 1,
**dadurch gekennzeichnet, dass** die Komponente im Wege eines Giessverfahrens herstellbar ist, bei dem der den Komponentenfuss (3) axial durchragende Kühlluftversorgungskanal (5) sowie der wenigstens eine in dem Komponentenblatt (4) radial orientierte Kühlkanalbereich (K1) mittels Gusskerntechnik erzeugbar sind.

3. Vorrichtung nach Anspruch 1 oder 2,
**dadurch gekennzeichnet, dass** der die Öffnung (7) umgebende Öffnungsrand (71) ein die Öffnung (7) umschließender Flächenbereich ist, der eine mit der Öffnungsebene zusammenfallende Flächenebene aufweist.

4. Vorrichtung nach Anspruch 3,
**dadurch gekennzeichnet, dass** wenigstens zwei Kühlkanalbereiche (K1, K2) vorgesehen sind, deren Öffnungsränder (71) in einer gemeinsamen Flächenebene liegen, mit der die Verteilplatte (8) zumindest während der Rotation der Komponente um die Drehachse (2) eine fluiddichte Verbindung eingeht.

5. Vorrichtung nach Anspruch 3 oder 4,
**dadurch gekennzeichnet, dass** die Öffnungsebene der Öffnung (7) senkrecht zur der durch die Drehung um die Drehachse (2) vorgegebenen Radialrichtung orientiert ist.

6. Vorrichtung nach einem der Ansprüche 1 bis 5,
**dadurch gekennzeichnet, dass** der Kühlluftversorgungskanal (5) den Komponentenfuss (3) axialwärts vollständig durchragt, und dass die Verteilplatte (8) wenigstens einseitig in den Kühlluftversorgungskanal (5) vollständig einschiebbar ist.

7. Vorrichtung nach Anspruch 6,
**dadurch gekennzeichnet, dass** die Verteilplatte (8) in dem im Kühlluftversorgungskanal (5) eingebrachten Zustand wenigstens einen umgebogenen Endbereich (82, 83) vorsieht.

8. Vorrichtung nach einem der Ansprüche 1 bis 7,
**dadurch gekennzeichnet, dass** die Verteilplatte (8) aus einem metallischen Flachmaterial besteht.

9. Vorrichtung nach einem der Ansprüche 1 bis 8,
**dadurch gekennzeichnet, dass** die Verteilplatte (8) lose auf den Schulterelementen (6) aufliegt und eine fluiddichte Verbindung zwischen der Verteilplatte (8) und dem Öffnungsrand (7) durch eine Kraftschlussverbindung erfolgt, die sich durch die Rotation hervorgerufene Zentrifugalkräfte, die auf die Verteilplatte (8) einwirken, einstellt.

10. Vorrichtung nach Anspruch 9,
**dadurch gekennzeichnet, dass** Material und Materialstärke der Verteilplatte (8) derart gewählt sind, dass sich die Verteilplatte (8) zumindest im Bereich des Öffnungsrandes 71 an deren Oberflächenkontur lokal begrenzt anschmiegt.

11. Vorrichtung nach einem der Ansprüche 1 bis 10,
**dadurch gekennzeichnet, dass** die Verteilplatte (8) aus einem Flach- oder Rundmaterial gefertigt ist.

12. Vorrichtung nach einem der Ansprüche 1 bis 8,
**dadurch gekennzeichnet, dass** die Verteilplatte (8) zumindest lokal begrenzt innerhalb des Kühlluftversorgungskanals (5) fest verfügt ist, vorzugsweise mittels Löt- oder Schweißverbindung.

13. Vorrichtung nach einem der Ansprüche 1 bis 12,
**dadurch gekennzeichnet, dass** die Verteilplatte (8) lokal begrenzte Materialschwächungen aufweist.

14. Vorrichtung nach Anspruch 13,
**dadurch gekennzeichnet, dass** die Materialschwächungen in Form mechanischer Einkerbungen (14) oder Risse oder durch Änderung der Gefügestruktur in der Verteilplatte (8) ausgebildet sind.

15. Vorrichtung nach einem der Ansprüche 1 bis 14,
**dadurch gekennzeichnet, dass** der Kühlluftversorgungskanal (5) wenigstens einseitig mit einer Abschlussplatte (12) fluiddicht abgeschlossen ist.

16. Vorrichtung nach Anspruch 15,
**dadurch gekennzeichnet, dass** die Abschlussplatte (12) nach Einbringen der Verteilplatte (8) in den Kühlluftversorgungskanal (5) mit dem Komponentenfuss (3) verschweisst oder verlötet ist.

17. Vorrichtung nach einem der Ansprüche 1 bis 16,
**dadurch gekennzeichnet, dass** die Komponente eine Laufschaufel einer Verdichter- oder Turbinenstufe in einer Dampf- oder Gasturbinenanordnung ist.

## Claims

1. Arrangement for the admission of cooling air to the internal walls of a component rotating about a rotation axis (2), in particular a moving blade (1) in a rotary machine, having a component root (3) which can be fastened to a rotor unit in a rotationally fixed manner and adjoining which in one piece in a radially extending manner is a component airfoil (4) in which at least one cooling passage region (K1) extending radially longitudinally with respect to the rotation axis (2) is provided which, in the region of the component root (3), opens out via an opening (7) into a cooling-air supply passage (5) passing at least partly through the component root (3) longitudinally relative to the rotation axis (2), and a distribution plate (8) is provided in the region of the cooling-air supply passage (5) in such a way that the distribution plate (8) forms a fluid-tight connection with an opening margin (71), surrounding the opening (7) of the cooling passage region (K1), at least during the rotation of the component about the rotation axis (2), and provides at least one through-opening (81) in the region of the opening (7) of the at least one cooling passage region (K1), through which through-opening (81) cooling air passes from the axial cooling-air supply passage (5) into the radial cooling passage region (K1) **characterized in that** at least two axially spaced-apart shoulder elements (6) are provided inside the cooling-air supply passage (5), these shoulder elements (6) in each case being arranged radially opposite an opening margin (71) and enclosing with the latter a push-in slot (11) intended for the distribution plate (8).

2. Arrangement according to Claim 1, **characterized in that** the component can be produced by a casting process in which the cooling-air supply passage (5) passing axially through the component root (3) and the at least one cooling passage region (K1) oriented radially in the component airfoil (4) can be produced by means of the core technique.

3. Arrangement according to Claim 1 or 2, **characterized in that** the opening margin (71) surrounding the opening (7) is a surface region which encloses the opening (7) and has a surface plane coinciding with the opening plane.

4. Arrangement according to Claim 3, **characterized in that** at least two cooling passage regions (K1, K2) are provided, the opening margins (71) of which lie in a common surface plane, with which the distribution plate (8) forms a fluid-tight connection at least during the rotation of the component about the rotation axis (2).

5. Arrangement according to Claim 3 or 4, **characterized in that** the opening plane of the opening (7) is oriented perpendicularly to the radial direction predetermined by the rotation about the rotation axis (2) .

6. Arrangement according to one of Claims 1 to 5, **characterized in that** the cooling-air supply passage (5) passes axially completely through the component root (3), and **in that** the distribution plate (8) can be pushed completely into the cooling-air supply passage (5) at least on one side.

7. Arrangement according to Claim 6, **characterized in that** the distribution plate (8) provides at least one bent-over end region (82, 83) in the state inserted in the cooling-air supply passage (5).

8. Arrangement according to one of claims 1 to 7, **characterized in that** the distribution plate (8) is made of a flat metallic material.

9. Arrangement according to one of Claims 1 to 8, **characterized in that** the distribution plate (8) rests loosely on the shoulder elements (6), and a fluid-tight connection between the distribution plate (8) and the opening margin (7) is effected by a frictional connection which occurs due to centrifugal forces which are caused by the rotation and which act on the distribution plate (8).

10. Arrangement according to Claim 9, **characterized in that** the material and material thickness of the distribution plate (8) are selected in such a way that the distribution plate (8) conforms in a locally limited manner to the surface contour at least in the region of the opening margin (71).

11. Arrangement according to one of Claims 1 to 10, **characterized in that** the distribution plate (8) is produced from a flat or round material.

12. Arrangement according to one of Claims 1 to 8, **characterized in that** the distribution plate (8) is fixedly joined inside the cooling-air supply passage (5) at least in a locally limited manner, preferably by means of a brazed or welded joint.

13. Arrangement according to one of Claims 1 to 12, **characterized in that** the distribution plate (8) has locally limited material weak points.

14. Arrangement according to Claim 13, **characterized in that** the material weak points are designed in the form of mechanical notches (14) or cracks or by changing the structure in the distribution plate (8).

15. Arrangement according to one of Claims 1 to 14, **characterized in that** the cooling-air supply passage (5) is closed off in a fluid-tight manner by a closing plate (12) at least on one side.

16. Arrangement according to Claim 15, **characterized in that** the closing plate (12) is welded or brazed to the component root (3) after the distribution plate (8) has been inserted into the cooling-air supply passage (5).

17. Arrangement according to one of Claims 1 to 16, **characterized in that** the component is a moving blade of a compressor or turbine stage in a steam or gas turbine plant.

## Revendications

1. Dispositif pour solliciter en air de refroidissement la paroi interne d'un composant tournant autour d'un axe de rotation (2), notamment d'une aube mobile (1) dans une machine rotative, comprenant une base de composant (3) qui peut être fixée de manière solidaire en rotation à une unité de rotor, à laquelle se raccorde d'une seule pièce une pale de composant (4) s'étendant radialement, dans laquelle est prévue au moins une région de canal de refroidissement (K1) s'étendant radialement le long de l'axe de rotation (2), qui débouche dans la région de la base de composant (3) par le biais d'une ouverture (7) dans un canal d'alimentation en air de refroidissement (5) traversant au moins partiellement la base de composant (3) le long de l'axe de rotation (2), et une plaque de distribution (8) étant prévue dans la région du canal d'alimentation en air de refroidissement (5) de telle sorte que la plaque de distribution (8) réalise avec un bord d'ouverture (71) entourant l'ouverture (7) de la région de canal de refroidissement (K1) au moins pendant la rotation du composant autour de l'axe de rotation (2) une connexion étanche aux fluides et présente dans la région de l'ouverture (7) de l'au moins une région de canal de refroidissement (K1) au moins une ouverture de passage (81), à travers laquelle de l'air de refroidissement parvient hors du canal axial d'alimentation en air de refroidissement (5) dans la région radiale de canal de refroidissement (K1),
**caractérisé en ce qu'**à l'intérieur du canal d'alimentation en air de refroidissement (5), on prévoit au moins deux éléments d'épaulement (6) espacés l'un de l'autre axialement, qui sont disposés en regard radialement à chaque fois par rapport à un bord d'ouverture (71) et qui forment avec celui-ci une fente d'insertion (11) prévue pour la plaque de distribution (8).

2. Dispositif selon la revendication 1,
**caractérisé en ce que**
le composant peut être fabriqué au cours d'un procédé de coulée, le canal d'alimentation en air de refroidissement (5) traversant axialement la base de composant (3) ainsi que l'au moins une région de canal de refroidissement (K1) orientée radialement dans la pale de composant (4) pouvant être fabriqués par une technique à noyau de coulée.

3. Dispositif selon la revendication 1 ou 2,
**caractérisé en ce que**
le bord d'ouverture (71) entourant l'ouverture (7) est une région de surface renfermant l'ouverture (7) qui présente un plan de surface coïncidant avec le plan d'ouverture.

4. Dispositif selon la revendication 3,
**caractérisé en ce qu'**au moins deux régions de canal de refroidissement (K1, K2) sont prévues, dont les bords d'ouverture (71) se situent dans un plan de surface commun, avec lequel la plaque de distribution (8) crée une connexion étanche aux fluides au moins pendant la rotation du composant autour de l'axe de rotation (2).

5. Dispositif selon la revendication 3 ou 4,
**caractérisé en ce que** le plan d'ouverture de l'ouverture (7) est orienté perpendiculairement à la direction radiale prédéfinie par la rotation autour de l'axe de rotation (2).

6. Dispositif selon l'une quelconque des revendications 1 à 5,
**caractérisé en ce que** le canal d'alimentation en air de refroidissement (5) traverse complètement axialement la base de composant (3) et **en ce que** la plaque de distribution (8) peut être insérée complètement au moins d'un côté dans le canal d'alimentation en air de refroidissement (5).

7. Dispositif selon la revendication 6,
**caractérisé en ce que** la plaque de distribution (8) présente dans l'état monté dans le canal d'alimentation en air de refroidissement (5) au moins une région d'extrémité cintrée (82, 83).

8. Dispositif selon l'une quelconque des revendications 1 à 7,
**caractérisé en ce que** la plaque de distribution (8) se compose d'un matériau métallique plat.

9. Dispositif selon l'une quelconque des revendications 1 à 8,
**caractérisé en ce que** la plaque de distribution (8) repose librement sur les éléments d'épaulement (6) et une connexion étanche aux fluides a lieu entre la plaque de distribution (8) et le bord d'ouverture (7) par le biais d'une connexion par engagement par force qui s'établit par des forces centrifuges provoquées par la rotation, qui agissent sur la plaque de distribution (8).

10. Dispositif selon la revendication 9,
**caractérisé en ce que** le matériau et l'épaisseur de matériau de la plaque de distribution (8) sont choisis de telle sorte que la plaque de distribution (8) s'adapte étroitement de manière limitée localement au moins dans la région du bord d'ouverture (71) contre son contour de surface.

11. Dispositif selon l'une quelconque des revendications 1 à 10,
**caractérisé en ce que** la plaque de distribution (8) se compose d'un matériau plat ou rond.

12. Dispositif selon l'une quelconque des revendications 1 à 8,
**caractérisé en ce que** la plaque de distribution (8) est assemblée fixement de manière au moins limitée localement à l'intérieur du canal d'alimentation en air de refroidissement (5), de préférence au moyen d'une connexion brasée ou soudée.

13. Dispositif selon l'une quelconque des revendications 1 à 12,
**caractérisé en ce que** la plaque de distribution (8) présente des affaiblissements de matière limités localement.

14. Dispositif selon la revendication 13,
**caractérisé en ce que** les affaiblissements de matière sont réalisés en forme d'entailles mécaniques (14) ou de fissures ou par modification de la structure de la plaque de distribution (8).

15. Dispositif selon l'une quelconque des revendications 1 à 14,
**caractérisé en ce que** le canal d'alimentation en air de refroidissement (5) est fermé de manière étanche aux fluides au moins d'un côté avec une plaque de terminaison (12).

16. Dispositif selon la revendication 15,
**caractérisé en ce que** la plaque de terminaison (12) est soudée ou brasée à la base de composant (3) après l'installation de la plaque de distribution (8) dans le canal d'alimentation en air de refroidissement (5).

17. Dispositif selon l'une quelconque des revendications 1 à 16,
**caractérisé en ce que** le composant est une aube mobile d'un étage de compresseur ou de turbine dans une installation de turbine à vapeur ou de turbine à gaz.
